# EUROPÄISCHE PATENTSCHRIFT

(11) **EP 3 658 338 B1**
(45) Veröffentlichungstag und Bekanntmachung des Hinweises auf die Patenterteilung: **05.06.2024**
(21) Anmeldenummer: 18740198.9
(22) Anmeldetag: 11.07.2018
(51) Int. Cl.: B25H 3/02

(54) **AUFBEWAHRUNGSKASTEN FÜR KLEINTEILE**
STORAGE BOX FOR SMALL PARTS
BOITE DE RANGEMENT POUR PETITES PIECES

(30) Priorität: 28.07.2017 DE 102017213034
(43) Veröffentlichungstag der Anmeldung: 03.06.2020
(73) Patentinhaber: Adolf Würth GmbH & Co. KG, 74653 Künzelsau (DE); Würth International AG, 7000 Chur (CH)
(72) Erfinder: HOHL, Wolfgang, 74653 Künzelsau (DE); STARKE, Johannes, 74248 Ellhofen (DE)
(74) Vertreter: Patentanwälte Ruff, Wilhelm, Beier, Dauster & Partner mbB
(86) Internationale Anmeldenummer: PCT/EP2018/068823
(87) Internationale Veröffentlichungsnummer: WO 2019/020379

(56) Entgegenhaltungen:
- WO-A1-2017/098513
- US-A- 5 518 139
- US-B2- 8 590 704

## Beschreibung

Die Erfindung betrifft einen Aufbewahrungskasten für Kleinteile, insbesondere Schrauben, mit einem Boden und wenigstens zwei Seitenwänden, die vom Boden ausgehen und einander gegenüberliegen, wobei der Boden und/oder die Seitenwände wenigstens einen Auflageflansch zum Stapeln mehrerer gleichartiger Aufbewahrungskästen aufweisen, wobei im gestapelten Zustand zweier Aufbewahrungskästen ein unterer Endbereich der ersten Seitenwand eines oberen Aufbewahrungskastens parallel zu einem oberen Endbereich der ersten Seitenwand eines unteren Aufbewahrungskastens und ein unterer Endbereich der zweiten Seitenwand des oberen Aufbewahrungskastens parallel zu einem oberen Endbereich der zweiten Seitenwand des unteren Aufbewahrungskastens angeordnet ist.

Aus der internationalen Offenlegungsschrift WO 2017/098513 A1 ist ein Aufbewahrungskasten für Kleinteile bekannt, der einen Boden und insgesamt vier Seitenwände aufweist, die vom Boden ausgehen und jeweils paarweise einander gegenüberliegen. Einander gegenüberliegende Seitenwände weisen jeweils einen Auflageflansch zum Stapeln mehrerer gleichartiger Aufbewahrungskästen auf, wobei im gestapelten Zustand zweier Aufbewahrungskästen ein unterer Endbereich der ersten Seitenwand eines oberen Aufbewahrungskastens parallel zu einem oberen Endbereich der ersten Seitenwand eines unteren Aufbewahrungskasten und ein unterer Endbereich der zweiten Seitenwand des oberen Aufbewahrungskastens parallel zu einem oberen Endbereich der zweiten Seitenwand des unteren Aufbewahrungskastens angeordnet ist. An zwei gegenüberliegenden Seitenwänden ist jeweils ein Riegel vorgesehen, der zwischen einer Freigabestellung und einer Verriegelungsstellung bewegbar ist und der in der Verriegelungsstellung zwei aufeinandergestapelte Aufbewahrungskästen aneinander sichert und in der Freigabestellung freigibt. Die Riegel sind als Verschieberiegel ausgebildet und mittels einer Führung verschiebbar am oberen Endbereich der ersten und der zweiten Seitenwand angeordnet.

Aus der US-Patentschrift US 8,590,704 B2 ist ein Aufbewahrungskasten für Kleinteile mit vier Seitenwänden bekannt, die von einem Boden ausgehen und jeweils paarweise einander gegenüberliegen. Der Boden ist als Auflagefläche ausgebildet, um im gestapelten Zustand zweier Aufbewahrungskästen auf dem Deckel eines weiteren Aufbewahrungskastens aufzuliegen. An einer Vorderseite des Deckels ist ein drehbarer, T-förmiger Drehknebelverschluss vorgesehen. In einer ersten Drehstellung verriegelt der Drehknebelverschluss den Deckel eines Aufbewahrungskastens am Korpus des Aufbewahrungskastens. In einer zweiten Drehstellung des Drehknebelverschlusses gibt der Drehknebelverschluss den Deckel des Aufbewahrungskastens frei, so dass dieser geöffnet werden kann. In einer dritten Drehstellung des Drehknebelverschlusses sichert der Drehknebelverschluss sowohl den Deckel des unteren Aufbewahrungskastens an dem Korpus des unteren Aufbewahrungskastens, so dass der Deckel des unteren Aufbewahrungskastens nicht geöffnet werden kann, und zusätzlich sichert der Drehknebelverschluss den Korpus des unteren Aufbewahrungskastens an dem Korpus des oberen Aufbewahrungskastens.

Mit der Erfindung soll ein Aufbewahrungskasten für Kleinteile verbessert werden, insbesondere bezüglich ihrer Stapelbarkeit.

Erfindungsgemäß ist hierzu ein Aufbewahrungskasten mit den Merkmalen von Anspruch 1 vorgesehen. Vorteilhafte Weiterbildungen der Erfindung sind in den Unteransprüchen genannt. Es ist ein Aufbewahrungskasten für Kleinteile, insbesondere Schrauben, mit einem Boden und wenigstens zwei Seitenwänden, die vom Boden ausgehen und einander gegenüberliegen, vorgesehen, wobei der Boden und/oder die Seitenwände wenigstens einen Auflageflansch zum Stapeln mehrerer gleichartiger Aufbewahrungskästen aufweisen, wobei im gestapelten Zustand zweier Aufbewahrungskästen ein unterer Endbereich einer erste Seitenwand eines oberen Aufbewahrungskastens parallel zu einem oberen Endbereich der ersten Seitenwand eines unteren Aufbewahrungskastens und ein unterer Endbereich der zweiten Seitenwand des oberen Aufbewahrungskastens parallel zu einem oberen Endbereich der zweiten Seitenwand des unteren Aufbewahrungskastens angeordnet ist, bei dem wenigstens an einer der Seitenwände wenigstens ein Riegel vorgesehen ist, der zwischen einer Freigabestellung und einer Verriegelungsstellung bewegbar ist und der in der Verriegelungsstellung zwei aufeinandergestapelte Aufbewahrungskästen aneinander sichert und in der Freigabestellung freigibt.

Mittels eines solchen Riegels können zwei oder mehr aufeinandergestapelte Aufbewahrungskästen im gestapelten Zustand aneinander gesichert werden. Dies ist insbesondere für den Transport solcher Aufbewahrungskästen eine erhebliche Erleichterung. Denn die erfindungsgemäßen Aufbewahrungskästen werden in unterschiedlichen Größen hergestellt und gerade kleine Aufbewahrungskästen können im beladenen Zustand selbstverständlich gestapelt werden, aufgrund der kleinen Grundfläche dieser Aufbewahrungskästen werden solche Stapel aber schnell instabil, vor allem wenn sie mit schweren Kleinteilen, beispielsweise Schrauben, beladen sind. Aber auch bei großen Aufbewahrungskästen sorgt der erfindungsgemäß vorgesehene Riegel für die stabile Ausbildung eines Stapels aus mehreren Aufbewahrungskästen. Solche Stapel können dann problemlos transportiert werden, ohne befürchten zu müssen, dass sich die Aufbewahrungskästen des Stapels voneinander lösen. Insbesondere können zusätzliche separate Transportsicherungen entfallen. Dies ist beispielsweise vor allem dann ein erheblicher Vorteil, wenn die erfindungsgemäßen Aufbewahrungskästen in einem Fahrzeug angeordnet sind, das beispielsweise eine mobile Werkstattausrüstung enthält. Indem die Aufbewahrungskästen im gestapelten Zustand aneinander gesichert werden können, können gegebenenfalls zusätzliche Sicherungsmaßnahmen entfallen.

In Weiterbildung der Erfindung hintergreift der Riegel in der Verriegelungsstellung einen Hinterschnitt an einem unteren Endbereich einer der Seitenwände oder im oberen Endbereich einer der Seitenwände und gibt in der Freigabestellung den Hinterschnitt frei.

Auf diese Weise kann eine sehr stabile Verbindung zweier gestapelter Aufbewahrungskästen mittels einer einfachen Bewegung des Riegels bewirkt werden, die beispielsweise als Drehbewegung oder als Verschiebebewegung ausgeführt sein kann.

In Weiterbildung der Erfindung ist der Hinterschnitt mittels wenigstens eines parallel zum Boden angeordneten Vorsprungs gebildet.

Der Hinterschnitt kann durch einen oder mehrere parallel zum Boden vorragende Vorsprünge oder Schlitze in der Sockelwand oder der Seitenwand gebildet sein. Der Riegel wird dann auf den oder die Vorsprünge bewegt, beispielsweise geschoben, und blockiert dadurch die Vorsprünge. Dadurch kann mit einer sehr kurzen Bewegung des Riegels eine stabile Sicherung von zwei Aufbewahrungskästen aneinander erreicht werden. Im blockierten Zustand ist diese Verbindung formschlüssig und damit extrem stabil. Der Riegel kann den Vorsprung beispielsweise auch umgreifen und als Verschieberiegel oder Drehriegel ausgebildet sein.

Gemäß der Erfindung ist der Riegel als Verschieberiegel ausgebildet und ist mittels einer Kulissenführung verschiebbar im oberen Endbereich der ersten und/oder zweiten Seitenwand oder im unteren Endbereich der ersten und/oder zweiten Seitenwand angeordnet.

Kulissenführungen in den Seitenwänden lassen sich speziell bei einer Herstellung der Aufbewahrungskästen aus Kunststoffspritzguss auch in komplizierten Formen gut herstellen.

Ein Verschieberiegel kann in einer solchen Kulissenführung in sehr stabiler Weise gesichert werden. Vorteilhafterweise ist auch der Verschieberiegel selbst mittels Kunststoffspritzguss hergestellt.

In Weiterbildung der Erfindung ist die Kulissenführung mittels wenigstens eines Schlitzes in der ersten Seitenwand und/oder der zweiten Seitenwand und wenigstens eines hinterschnittenen Vorsprungs an dem Verschieberiegel gebildet.

Auf diese Weise kann eine leichte Verschiebbarkeit und gleichzeitig eine einfache Herstellbarkeit erreicht werden.

In Weiterbildung der Erfindung ist der hinterschnittene Vorsprung an dem Verschieberiegel als Rastelement ausgebildet.

Beispielsweise kann der Verschieberiegel in die als Schlitz ausgebildete Kulissenführung eingeschnappt oder eingerastet werden. Das Rastelement oder die Rastelemente am Verschieberiegel können dabei so ausgebildet sein, dass eine zerstörungsfreie Demontage des Verschieberiegels nicht mehr möglich ist. Dadurch können Manipulationen an befüllten und beispielsweise versiegelten Aufbewahrungskästen verhindert werden.

In Weiterbildung der Erfindung weist die erste Seitenwand eine sich unterhalb des Bodens erstreckende erste Sockelwand und die zweite Seitenwand eine sich unterhalb des Bodens erstreckende zweite Sockelwand auf und die erste und die zweite Sockelwand sind mit parallel zum Boden und vom Innenraum des Aufbewahrungskastens weg nach außen vorragenden Vorsprüngen versehen, die den Hinterschnitt bilden, und jeweils ein Riegel ist im oberen Endbereich des oberen Endes der ersten und zweiten Seitenwand vorgesehen, um diese zu hintergreifen.

Auf diese Weise können die beiden Riegel, die vorzugsweise als Verschieberiegel ausgebildet sind, gut zugänglich am oberen Ende und der Außenseite der jeweiligen Seitenwand angeordnet werden. Die erste und die zweite Sockelwand liegen im gestapelten Zustand der Aufbewahrungskästen in diesem Fall auf der Innenseite der ersten bzw. zweiten Seitenwand. Die Vorsprünge und der in der Verriegelungsstellung an ihnen angreifende Riegel können dadurch so angeordnet werden, dass die die Verriegelung bewirkenden Elemente geschützt und manipulationssicher auf der Innenseite der Seitenwände liegen und lediglich ein Bedienelement des Riegels gut zugänglich auf der Außenseite der Seitenwand liegt.

Gemäß der Erfindung verriegelt der Riegel in der Verriegelungsstellung einen Deckel des Aufbewahrungskastens.

Durch eine solche Doppelfunktion des Riegels kann der Inhalt eines Aufbewahrungskastens unverlierbar durch Verriegelung des Deckels gesichert werden. Gleichzeitig mit der Verriegelung zweier oder mehrerer Aufbewahrungskästen im gestapelten Zustand aneinander können dadurch auch die Deckel der einzelnen Aufbewahrungskästen gesichert werden. Dadurch wird die Sicherheit beim Transport der erfindungsgemäßen Aufbewahrungskästen weiter erhöht.

In Weiterbildung der Erfindung weist der Riegel eine erste und eine zweite Verriegelungsstellung auf, wobei in der ersten Verriegelungsstellung der Deckel des Aufbewahrungskastens verriegelbar ist und in der zweiten Verriegelungsstellung sowohl der Deckel verriegelbar als auch zwei gestapelte Aufbewahrungskästen miteinander verriegelbar sind.

Auf diese Weise können beispielsweise zwei aufeinandergestapelte Aufbewahrungskästen voneinander getrennt werden, ohne dass der Deckel der Aufbewahrungskästen freigegeben werden muss. Auch hierdurch wird die Sicherheit beim Transport sowie speziell beim Vereinzeln und Stapeln mehrerer Aufbewahrungskästen erheblich erhöht.

In Weiterbildung der Erfindung ist ein Siegelstecker vorgesehen, der durch den Riegel hindurchsteckbar ist und der eine Bewegung des Riegels begrenzt oder blockiert.

Mittels eines solchen Siegels können mehrere Aufbewahrungskästen im gestapelten Zustand aneinander manipulationssicher gesichert werden. Vor allem kann aber auch der Deckel eines Aufbewahrungskastens gegen unbefugtes Öffnen gesichert werden.

Vorteilhafterweise weist der Siegelstecker eine Sollbruchstelle auf und kann nach dem Einstecken in den Riegel nur durch Zerstören des Siegelsteckers gelöst werden.

Auf diese Weise ist sofort erkennbar, ob der Aufbewahrungskasten bereits geöffnet wurde und möglicherweise unbefugt Kleinteile entwendet wurden.

In Weiterbildung der Erfindung ist der Siegelstecker durch den Riegel hindurch in den Deckel einsteckbar.

Auf diese Weise kann eine konstruktiv einfache, stabile und manipulationssichere Anordnung des Siegelsteckers erreicht werden.

In Weiterbildung der Erfindung kann bei eingestecktem Siegelstecker der Riegel lediglich zwischen der ersten und der zweiten Verriegelungsstellung bewegt werden.

Dadurch ist es möglich, bei eingestecktem Siegelstecker mehrere Aufbewahrungskästen aufeinanderzustapeln und diese dann im gestapelten Zustand aneinander zu sichern. Ohne Entfernen des Siegelsteckers ist es aber nicht möglich, den Deckel zu öffnen. Hierzu muss der Siegelstecker sowie der Riegel so ausgebildet sein, dass der Siegelstecker die Freigabestellung für den Deckel blockiert, die Verriegelungsstellung für die Stapelung der Aufnahmekästen sowie auch die Freigabe dieser Verriegelung aber ermöglicht ist.

In Weiterbildung der Erfindung ist ein Deckel für den Aufbewahrungskasten vorgesehen, wobei der Deckel im geschlossenen Zustand unterhalb einer durch die Oberkanten der Seitenwände definierten gedachten Ebene angeordnet ist und wobei der Deckel wenigstens einen sich in Richtung auf die gedachte Ebene erstreckenden Griffvorsprung aufweist.

Indem der Deckel im geschlossenen Zustand unterhalb einer durch die Oberkanten der Seitenwände definierten gedachten Ebene angeordnet ist, können die Behälter unabhängig davon gestapelt und gegebenenfalls gekoppelt werden, ob ein Deckel aufgesetzt ist oder nicht. Der Griffvorsprung des Deckels erleichtert dabei die Handhabung des Deckels und auch des Aufbewahrungskastens im geschlossenen Zustand.

In Weiterbildung der Erfindung weist der Boden des Aufbewahrungskastens eine in Längsrichtung des Aufbewahrungskastens verlaufende Nut oder Anschläge zur Ausbildung einer in Längsrichtung des Aufbewahrungskastens verlaufenden nutartigen Aufnahme auf.

Eine solche in Längsrichtung des Aufbewahrungskastens verlaufende Nut oder nutartige Aufnahme kann zum einen für die Anordnung eines den Aufbewahrungskasten umschlingenden Haltebands oder auch für die Längsführung des Aufbewahrungskastens mittels eines Vorsprungs an einem Regalfachboden genutzt werden. Bei der Anordnung eines Haltebands in der Nut oder nutartigen Aufnahme ist dabei sehr vorteilhaft, dass das Halteband nicht über die Bodenkontur vorragt und dadurch auch das Stapeln mehrerer Aufbewahrungskästen nicht behindert.

In Weiterbildung der Erfindung ist ein Deckel für den Aufbewahrungskasten vorgesehen, wobei der Deckel mit einer in Längsrichtung des Aufbewahrungskastens verlaufenden weiteren Nut oder Anschlägen zur Ausbildung einer in Längsrichtung des Aufbewahrungskastens verlaufenden weiteren nutartigen Aufnahme versehen ist.

Eine solche weitere Nut oder weitere nutartige Aufnahme am Deckel dient ebenfalls zur Anordnung eines Haltebands. Das Halteband drückt dann den Deckel gegen seine Auflage am Aufbewahrungskasten. Durch die Anordnung des Haltebands in einer Nut stört das Halteband nicht beim Stapeln mehrerer Behälter. Vorteilhafterweise ist die weitere Nut im Griff des Deckels untergebracht und weist eine in Längsrichtung gekrümmte Form auf. Dadurch kann ein gleichmäßiger und hoher Druck auf den Deckel mittels des Haltebands ausgeübt werden.

Weitere Merkmale und Vorteile der Erfindung ergeben sich aus den Ansprüchen und der folgenden Beschreibung bevorzugter Ausführungsformen der Erfindung im Zusammenhang mit den Zeichnungen. Einzelmerkmale der dargestellten und beschriebenen Ausführungsformen können dabei in beliebiger Weise und auch ohne die im Zusammenhang mit diesen Einzelmerkmalen beschriebenen weiteren Merkmale in beliebiger Weise miteinander kombiniert werden, ohne den Rahmen der Erfindung zu überschreiten. In den Zeichnungen zeigen:
- Fig. 1: eine Ansicht eines erfindungsgemäßen Aufbewahrungskastens von schräg oben,
- Fig. 2: eine Ansicht des Aufbewahrungskastens der Fig. 1 von schräg hinten,
- Fig. 3: eine Ansicht des Aufbewahrungskastens der Fig. 1 von schräg unten,
- Fig. 4: eine Ansicht eines Verschieberiegels des Aufbewahrungskastens der Fig. 1 von schräg oben,
- Fig. 5: eine Ansicht des Verschieberiegels der Fig. 4 von schräg unten,
- Fig. 6: eine Ansicht eines Siegelsteckers für den Aufbewahrungskasten der Fig. 1,
- Fig. 7: zwei der Aufbewahrungskästen der Fig. 1 im gestapelten Zustand,
- Fig. 8: eine geschnittene Ansicht der beiden gestapelten Aufbewahrungskästen der Fig. 7,
- Fig. 9: eine erste vergrößerte Einzelheit der Schnittansicht der Fig. 8,
- Fig. 10: eine zweite vergrößerte Einzelheit der Schnittansicht der Fig. 8,
- Fig. 11: eine vergrößerte Einzelheit des Aufbewahrungskastens der Fig. 1 zur Verdeutlichung der Verriegelung des Deckels und
- Fig. 12: eine abschnittsweise, vergrößerte Schnittansicht des Aufbewahrungskastens der Fig. 1 zur Verdeutlichung der Verriegelung des Deckels.

Die Darstellung der Fig. 1 zeigt einen erfindungsgemäßen Aufbewahrungskasten 10 gemäß einer bevorzugten Ausführungsform.

Der Aufbewahrungskasten 10 hat einen Grundkörper 12 mit einem in Fig. 1 nicht erkennbaren Boden, einer ersten Seitenwand 14 und einer der ersten Seitenwand 14 gegenüberliegenden zweiten Seitenwand 16 sowie einer senkrecht zu den beiden Seitenwänden 14, 16 angeordneten Rückwand 18. Die Seitenwände 14, 16 und die Rückwand 18 bilden gemeinsam einen etwa U-förmigen Auflageflansch 20 aus, der eine Oberkante der Seitenwände 14, 16, 18 definiert und auf dem im gestapelten Zustand ein weiterer Aufbewahrungskasten aufliegt.

Die Lage des Bodens des Aufbewahrungskastens 10 ist in der Darstellung der Fig. 1 lediglich anhand eines Bodenflansches 22 zu erkennen, der sich von der ersten Seitenwand 14 aus nach außen erstreckt und der auf gleicher Höhe wie der nicht sichtbare Boden liegt. Unterhalb des Bodens weist die Seitenwand 14 eine erste Sockelwand 24 auf.

Gegenüber der Rückwand 18 ist eine Vorderwand 28 vorgesehen, die sich ausgehend vom Boden aber lediglich bis etwa zur halben Höhe des Innenraums des Aufbewahrungskastens 10 erstreckt. Diese Vorderwand28 ist auch nicht senkrecht zum Boden, sondern in einem Winkel von weniger als 90° zum Boden angeordnet und verläuft in Fig. 1 dadurch schräg nach innen und oben. Auf der Vorderwand 28 wird in der Regel ein Schriftfeld angeordnet, das eine Bezeichnung der im Aufbewahrungskasten 10 enthaltenen Kleinteile enthält. Dieses Schriftfeld ist durch die schräge Anordnung der vierten Seitenwand 28 dadurch sehr gut lesbar.

In einem Bereich 30 der Vorderwand 28 ist ein Schieber vorgesehen, der zwischen zwei, in Fig. 1 lediglich schematisch angedeuteten Stellungen verschoben werden kann. Mittels eines solchen Schiebers können beispielsweise unterschiedliche Farbmarkierungen freigegeben oder verdeckt werden, die dann beispielsweise anzeigen, ob der Aufbewahrungskasten 10 leer ist, ob die Kleinteile im Aufbewahrungskasten 10 bereits nachbestellt wurden oder auch sonstige Merkmale.

Von dem oberen Ende der vierten Seitenwand 28 bis zur Oberkante der Seitenwände 14, 16 erstreckt sich ein Fenster 32in Form einer durchsichtigen Kunststoffklappe. Das Fenster 32 ermöglicht es, im geschlossenen Zustand des Aufbewahrungskastens 10, der in Fig. 1 dargestellt ist, einen Blick in den Innenraum zu werfen. Das Fenster 32 kann ausgehend von der in Fig. 1 dargestellten, den Innenraum verschließenden Stellung um annähernd 180° nach unten geklappt werden, bis es etwa parallel zur Vorderwand 28 liegt. In diesem heruntergeklappten Zustand kann ein Bediener dann in den Aufbewahrungskasten 10 hineingreifen und Kleinteile entnehmen.

Der Aufbewahrungskasten 10 ist weiter mit einem Deckel 34 versehen, der in Fig. 1 den Innenraum des Aufbewahrungskastens 10 verschließt. Der Deckel 34 ist dabei unterhalb einer Oberkante der Seitenwände 14, 16 und der Rückwand 18 und damit auch unterhalb des Auflageflansches 20 angeordnet. Mehrere Aufbewahrungskästen 10 können dadurch auch bei eingesetztem Deckel 34 problemlos aufeinandergestapelt werden.

Im oberen Bereich der einander gegenüberliegenden Seitenwände 14, 16 ist jeweils ein Verschieberiegel 36, 38 angeordnet. Die Verschieberiegel 36, 38 können jeweils zwischen einer in Fig. 1 dargestellten Freigabestellung und einer nicht dargestellten Verriegelungsstellung verschoben werden. In dieser Freigabestellung können mehrere Aufbewahrungskästen 10 aufeinandergestapelt und auch wieder voneinander abgehoben werden. In dieser in Fig. 1 dargestellten Freigabestellung kann auch der Deckel 34 abgenommen werden. Ausgehend von der in Fig. 1 dargestellten Freigabestellung können die Verschieberiegel 36 nach vorne, in Richtung der Vorderwand 28 verschoben werden. In dieser Verriegelungsstellung blockieren die Verschieberiegel 36, 38 dann einen auf dem Aufbewahrungskasten 10 gestapelten weiteren und in Fig. 1 nicht dargestellten Aufbewahrungskasten, so dass die beiden Aufbewahrungskästen dann nicht mehr voneinander getrennt werden können. Darüber hinaus blockieren die Verschieberiegel 36, 38 in der Verriegelungsstellung den Deckel 34, so dass dieser also nicht mehr vom Aufbewahrungskasten 10 abgenommen werden kann.

Um den Deckel 34 in der in Fig. 1 dargestellten aufgesetzten Stellung zu blockieren, arretiert der Verschieberiegel 38 einen im oberen Bereich der zweiten Seitenwand 16 vorgesehenen Schnapphaken 40. Der Schnapphaken 40 ist federnd mit der zweiten Wand 16 verbunden. Der Verschieberiegel 38 liegt in der Verriegelungsstellung auf der in Fig. 1 verdeckten Rückseite des Schnapphakens 40 an und verhindert dadurch, dass dieser in Fig. 1 nach schräg links oben, also vom Deckel 34 weg, ausweichen kann. Dies wird nachstehend noch eingehend erläutert. Der Verschieberiegel 36 blockiert in der Verriegelungsstellung ebenfalls einen in Fig. 1 nicht sichtbaren Schnapphaken im oberen Bereich der ersten Seitenwand 14. In der dargestellten Freigabestellung der Verschieberiegel 36, 38 können die Schnapphaken 40 seitlich ausweichen, wenn versucht wird, den Deckel 34 abzuheben, und geben den Deckel 34 dadurch frei.

Von dem Verschieberiegel 38 sind in der Ansicht der Fig. 1 lediglich drei Verriegelungsvorsprünge 42 zu erkennen, die durch schlitzförmige Kulissenführungen 44 im oberen Bereich der zweiten Seitenwand 16 hindurchragen. Alle drei schlitzförmigen Kulissenführungen 44 sind identisch ausgebildet und auf gleicher Höhe im oberen Bereich der zweiten Seitenwand 16 angeordnet. Auch die drei Verriegelungsvorsprünge 42 sind identisch zueinander ausgebildet. Um zwei aufeinandergestapelte Aufbewahrungskästen 10 aneinander zu sichern, werden die Verriegelungsvorsprünge 42 ausgehend von der in Fig. 1 dargestellten Position an das jeweilige linke Ende der Kulissenführungen 44 verschoben. In diesem verschobenen Zustand werden sie dann oberhalb von Vorsprüngen 50 angeordnet, die sich von den Sockelwänden des weiteren Aufbewahrungskastens aus nach außen erstrecken. Solche Vorsprünge 50 sind in Fig. 1 am unteren Ende der ersten Sockelwand 24 zu erkennen.

In Fig. 1 ist noch zu erkennen, dass der Deckel 34 an seinem Rand Aussparungen 52 aufweist, die jeweils passend zu den Verriegelungsvorsprüngen 42 ausgebildet sind. In der Freigabestellung der Verschieberiegel 36, 38 kann der Deckel dadurch an den Verriegelungsvorsprüngen 42 vorbei nach oben abgehoben werden.

An dem Verschieberiegel 36 ist im vorderen, in Fig. 1 links angeordneten Bereich eine Durchgangsöffnung 54 zu erkennen. Diese Durchgangsöffnung 54 ist für das Einstecken eines in Fig. 1 nicht dargestellten Siegelsteckers vorgesehen. Der Siegelstecker durchsetzt dann den Verschieberiegel 36 sowie die erste Seitenwand 14 an einer in der Seitenwand 14 vorgesehenen Durchgangsöffnung 56 und wird dann in eine passende Ausnehmung im Deckel 34 eingesteckt. Der Siegelstecker, der nachstehend anhand der Fig. 6 noch erläutert wird, kann dadurch nicht nur den Verschieberiegel 36 in seiner Verriegelungsposition blockieren, sondern gleichzeitig auch noch den Deckel 34 in der verschlossenen Position sichern.

Im Bereich der Rückwand 18 ist in Fig. 1 eine hakenförmige Ausbildung 58 zu erkennen. Mittels dieser hakenförmigen Ausbildung 58 kann der Aufbewahrungskasten 10 auf eine passende Halteschiene gehängt werden, die beispielsweise an einer Werkbank angeordnet ist. Der Aufbewahrungskasten 10 kann dadurch in einfacher Weise und sehr gut zugänglich angeordnet werden, beispielsweise oberhalb der Arbeitsfläche einer Werkbank.

Die Darstellung der Fig. 2 zeigt den Aufbewahrungskasten 10 der Fig. 1 in einer Ansicht von schräg hinten. Der Blick geht in Fig. 2 somit auf die Rückwand 18 mit der hakenförmigen Ausbildung 58. In dieser Ansicht ist an der ersten Seitenwand 14 die erste Sockelwand 24 unterhalb des Bodenflansches 22 zu erkennen. Die Sockelwand 24 weist insgesamt drei nach außen, vom Innenraum des Aufbewahrungskastens 10 abragende Vorsprünge 50 auf. Diese Vorsprünge 50 bilden jeweils einen Hinterschnitt und sind, wie bereits erläutert wurde, dafür vorgesehen, von den Verriegelungsvorsprüngen 42 eines Verschieberiegels in der Verriegelungsstellung hintergriffen zu werden. Die Verriegelungsvorsprünge 42 sind in Fig. 2 an dem Verschieberiegel 38 zu erkennen. Wäre in Fig. 2 der Aufbewahrungskasten 10 auf einem weiteren, gleichartigen Aufbewahrungskasten angeordnet, so müsste infolgedessen der linke Verschieberiegel des weiteren Aufbewahrungskastens in Fig. 2 nach vorne, in die Zeichenebene der Fig. 2 hinein, verschoben werden, so dass die Verriegelungsvorsprünge 42 oberhalb der Vorsprünge 50 der Sockelwand 24 angeordnet wären, um dadurch den Aufbewahrungskasten 10 an dem unteren Aufbewahrungskasten zu sichern. Es ist in Fig. 2 zu erkennen, dass die Vorsprünge 50 jeweils mit einer Anlaufschräge versehen sind, um das Aufschieben und Hintergreifen durch die Verriegelungsvorsprünge 42 eines Verschieberiegels zu erleichtern.

In Fig. 2 ist ansatzweise eine erste Nut 60 am Boden des Aufbewahrungskastens 10 zu erkennen, die in Querrichtung verläuft. Diese erste Nut 60 dient dazu, ein Verkippen des Aufbewahrungskastens 10 zu ermöglichen, wenn beispielsweise ein Vorsprung am vorderen Ende eines Fachbodens eines Regals in diese erste Nut 60 eingreift. In diesem Fall würde der Aufbewahrungskasten 10 dann um diesen Vorsprung bzw. um die Nut 60 verkippt, bis der Auflageflansch 20 wenigstens im Bereich der dritten Seitenwand 18 an der Unterseite eines oberen Fachbodens anliegt.

Am Boden des Aufbewahrungskastens 10 ist eine zweite, sich in Längsrichtung des Aufbewahrungskastens 10 erstreckende Nut 62 zu erkennen. Diese zweite Nut 62 ist zum einen dafür vorgesehen, in Zusammenwirkung mit einem Vorsprung auf einen Fachboden eines Regals eine Seitenführung des Aufbewahrungskastens 10 beim Einschieben in ein Regal und beim Ausziehen aus einem Regal zu gewährleisten. Darüber hinaus ist die zweite Nut 62 für die Anordnung eines abschnittsweise dargestellten Haltebands 64 vorgesehen, das um den Aufbewahrungskasten 10 geschlungen wird, um den Deckel 34 in seiner Position am Aufbewahrungskasten 10 zu sichern. Das Halteband 64 verläuft dadurch oberhalb eines unteren Endes des Aufbewahrungskastens 10 und behindert dadurch das Stapeln mehrerer Aufbewahrungskästen 10 nicht.

In der Oberseite der hinteren Seitenwand 18 ist eine U-förmige Ausnehmung 66 vorgesehen, die ebenfalls zur Anordnung des Haltebands 64 vorgesehen ist. Das Halteband 64 ist dadurch seitlich fixiert und ragt dann nicht über den Auflageflansch 20 hinaus, so dass ein Stapeln mehrerer Aufbewahrungskästen 10 nicht behindert wird.

Der Deckel 34 ist mit einem Griff 68 in Form eines leistenförmigen und in Längsrichtung verlaufenden Vorsprungs versehen. Dieser Griff 68 ist an seiner Oberseite mit einer dritten Nut 70 versehen, die parallel zur Längsrichtung verläuft und in der das Halteband 64 angeordnet werden kann. Es ist Fig. 2 zu entnehmen, dass die Oberseite des Griffs 68 und damit der Grund der Nut 70 in Längsrichtung gesehen leicht gekrümmt verläuft. Der höchste Punkt des Grunds der Nut 70 liegt dadurch in Längsrichtung gesehen in der Mitte des Aufbewahrungskastens 10. Das Halteband 64 kann dadurch einen gleichmäßigen Druck auf den Deckel 34 ausüben und kann dadurch auch vollflächig am Grund der Nut 70 anliegen.

Das Fenster 32 an der Vorderseite des Aufbewahrungskastens 10 ist mittig mit einer U-förmigen Ausnehmung 72 versehen, die mit der Nut 70 und der Ausnehmung 66 in der hinteren Seitenwand 18 fluchtet. Das Halteband 64 kann dadurch um den Aufbewahrungskasten 10 geschlungen werden und liegt dann zum einen in seitlicher Richtung gegen Verrutschen gesichert in den Ausnehmungen 66, 72 und in der Nut 70 sowie auch der Ausnehmung 62. Gleichzeitig können die Aufbewahrungskästen 10 auch mit Halteband problemlos gestapelt werden.

Die Darstellung der Fig. 3 zeigt den Aufbewahrungskasten 10 der Fig. 1 von schräg unten. In dieser Ansicht ist die Unterseite des Bodens 74 zu erkennen, die mit zahlreichen Verstärkungsrippen versehen ist. Gut zu erkennen sind auch die erste Nut 60, die auf der Unterseite des Bodens 74 in Querrichtung des Aufbewahrungskastens 10 verläuft, und die zweite Nut 62, die auf der Unterseite des Bodens 74 in Längsrichtung verläuft.

Der Boden 74 weist seitlich die beiden Bodenflansche 22 auf, die im gestapelten Zustand zweier Aufbewahrungskästen 10 auf der Oberseite der Seitenwände eines unteren Aufbewahrungskastens und somit auf dessen Auflageflansch 20 aufliegen. Vom Bodenflansch 22 aus nach unten, in Fig. 3 also nach oben, erstrecken sich die erste Sockelwand 24 in Verlängerung der ersten Seitenwand 14 und die zweite Sockelwand 26 in Verlängerung der zweiten Seitenwand 16. Beide Sockelwände 24, 26 sind mit jeweils drei Vorsprüngen 50 versehen, die von der jeweiligen Sockelwand 24, 26 nach außen abragen und, wie bereits erläutert wurde, für das Zusammenwirken mit den Verriegelungsvorsprüngen 42 an den Verschieberiegeln 36, 38 eines jeweiligen unteren Aufbewahrungskastens im gestapelten Zustand zweier Aufbewahrungskästen 10 vorgesehen sind.

Die Darstellung der Fig. 4 zeigt den Verschieberiegel 38 der Fig. 1 in isolierter Darstellung von schräg oben, also in einem vom Aufbewahrungskasten 10 abgenommenen Zustand.

Zu erkennen sind die Verriegelungsvorsprünge 42, die, siehe Fig. 1, dafür vorgesehen sind, durch die schlitzförmigen Kulissenführungen 44 der Seitenwand 16 geführt zu werden. Die Verriegelungsvorsprünge 42 weisen jeweils eine Nutführung 78 zwischen zwei Führungsvorsprüngen auf. In dieser Nutführung 78 wird ein Abschnitt der Seitenwand 16 angeordnet, wenn die Verriegelungsvorsprünge 42 in der in Fig. 1 dargestellten Position in den schlitzförmigen Kulissenführungen 44 angeordnet sind. Zweckmäßigerweise sind die in Fig. 4 jeweils rechts zu erkennenden Führungsvorsprünge mit einer Anlaufschräge versehen, so dass also der Verschieberiegel 38 in die schlitzförmigen Kulissenführungen 44 in der Seitenwand 16 eingedrückt bzw. eingeschnappt werden kann. Die schlitzförmigen Kulissenführungen 44 weisen hierzu, siehe Fig. 1, einen mittleren Abschnitt mit größerer Höhe auf, in den die Verriegelungsvorsprünge 42 dann eingeschnappt werden können. Links und rechts des mittleren Abschnitts mit größerer Höhe sind bei allen Kulissenführungen Abschnitte mit geringerer Höhe angeordnet. Wenn sich die Verriegelungsvorsprünge 42 in den Abschnitten mit geringerer Höhe befinden, nimmt der Verschieberiegel die in Fig. 1 dargestellte Freigabestellung oder die Verriegelungsstellung ein. In diesen Abschnitten mit geringer Höhe ist es nicht mehr möglich, die Verriegelungsvorsprünge 42 zerstörungsfrei aus der schlitzförmigen Kulissenführung 44 herauszubewegen oder auch in die Kulissenführung 44 einzuschnappen.

In Fig. 4 ist an einer, im montierten Zustand außen liegenden Seite des Verschieberiegels 38 weiter eine Riffelung 80 sowie auch Symbole und Pfeile zum Andeuten einer bestimmten Funktion, nämlich Verriegeln oder Freigeben, sowie der hierzu erforderlichen Verschieberichtung zu erkennen.

Bereits erläutert wurde die Funktion der Durchgangsöffnung 54, die zum Einstecken eines Siegelsteckers vorgesehen ist.

Die Darstellung der Fig. 5 zeigt den Verschieberiegel 38 der Fig. 4 von schräg hinten. Zu erkennen ist in dieser Ansicht ein Blockiervorsprung 82, der sich in der gleichen Richtung nach innen erstreckt wie die Verriegelungsvorsprünge 42. Dieser Blockiervorsprung 82 ist dafür vorgesehen, den Schnapphaken 40, siehe Fig. 1, im oberen Bereich der beiden Seitenwände von hinten zu blockieren. Befindet sich der Blockiervorsprung 82 hinter einem jeweiligen Schnapphaken 40, so kann dieser in der Darstellung der Fig. 1 nicht mehr nach hinten ausweichen, wenn versucht wird, den Deckel 34 vom Aufbewahrungskasten 10 abzuheben. Der Blockiervorsprung 82 befindet sich hinter dem Schnapphaken 40, wenn der Verschieberiegel 38 bzw. der Verschieberiegel 36 sich in der Verriegelungsstellung befindet.

Der Verschieberiegel 38 ist als Kunststoffspritzgussteil ausgeführt und weist auf seiner, in Fig. 5 dem Betrachter zugewandten, Rückseite zahlreiche Versteifungsrippen auf.

Fig. 6 zeigt einen Siegelstecker 84 für den Aufbewahrungskasten 10, der, siehe Fig. 1, dafür vorgesehen ist, in die Durchgangsöffnung 54 am Verschieberiegel 36 bzw. 38 eingesteckt zu werden.

Der Siegelstecker 84 weist einen Rastvorsprung 86 mit zwei einander gegenüberliegenden Hinterschnitten auf. Diese Hinterschnitte sind so bemessen, dass der Siegelstecker 84 in die Öffnung 54 in den Verschieberiegeln 36, 38 hindurchgesteckt werden kann, in die Öffnung 56 in den Seitenwänden 14, 16 aber nur mit größerem Druck eingeschoben bzw. eingedrückt werden kann. Sobald der Rastvorsprung mit seiner breitesten Stelle durch die Öffnung 56 hindurchgeschoben ist, federn die seitlich ausgebildeten Rastvorsprünge wieder ein wenig auf, so dass der Siegelstecker 84 nicht mehr aus der Öffnung 56 und der Öffnung 54 herausgezogen werden kann, ohne den Siegelstecker 84 zu zerstören. Hierzu kann der Rastvorsprung 86 noch mit einer schwächer als in der Darstellung der Fig. 6 ausgebildeten Sollbruchstelle 88 versehen sein. Die Sollbruchstelle 88 ist in Fig. 6 lediglich schematisch durch eine gestrichelte Linie angedeutet. Auch können die beiden seitlichen Hinterschnitte am Rastvorsprung 86 in anderer Weise ausgeführt werden, beispielsweise als auffedernde Rasthaken.

Der Siegelstecker 84 greift im eingesteckten Zustand durch die Öffnung 54 im Verschieberiegel 36, durch die Öffnung 56 in der Seitenwand 14 hindurch sowie dann noch in eine Ausnehmung im Deckel 34 ein. Diese Ausnehmung befindet sich an den beiden seitlichen Enden einer Wulst 90 am Deckel 34, siehe Fig. 1. Mit dem Siegelstecker 84 kann dadurch zum einen der Verschieberiegel 36 sowie entsprechend mit einem weiteren Siegelstecker auch der Verschieberiegel 38 in seiner Verriegelungsstellung blockiert werden. Es ist dann nicht mehr möglich, die Verschieberiegel 36, 38 in die Freigabestellung zu verschieben. Gleichzeitig ragt der Siegelstecker 84 ein Stück weit in die Ausnehmung in der Wulst 90 am Deckel 34 hinein und sorgt dadurch für eine weitere, zusätzliche Blockierung des Deckels 34. An seiner, dem Wulst 90 gegenüberliegenden Seite, die an der Innenseite der dritten Seitenwand 18 anliegt, ist der Deckel scharnierartig gehalten und kann im geschlossenen Zustand der Fig. 1 dadurch ohnehin nicht nach oben abgenommen werden. Dies ist erst dann möglich, wenn der Deckel 34 ein Stück weit aufgeklappt ist.

Die Darstellung der Fig. 7 zeigt zwei aufeinandergestapelte Aufbewahrungskästen 10a, 10b, die jeweils in gleicher Weise ausgebildet sind wie der Aufbewahrungskasten 10 der Fig. 1. Es ist in dieser Ansicht gut zu erkennen, dass der obere Aufbewahrungskasten 10a mit der Unterseite seines Bodenflansches 22 auf der Oberseite des Auflageflansches 20 des unteren Aufbewahrungskastens 10b aufliegt, der an der Oberseite der Seitenwände 14, 16 des unteren Aufbewahrungskastens 10b angeordnet ist.

Die Sockelwände 24, 26 des oberen Aufbewahrungskastens 10a erstrecken sich dabei jeweils nur in Verlängerung der Seitenwände 14, 16 des oberen Aufbewahrungskastens 10a. Die Vorderwand 28 des oberen Aufbewahrungskastens 10a endet hingegen auf Bodenhöhe. Dadurch steht unterhalb der Vorderwand 28 etwas Raum zur Verfügung, um das Fenster 32 des unteren Aufbewahrungskastens 10b an seiner Oberkante zu ergreifen und, falls gewünscht, nach unten zu klappen. Auch im gestapelten Zustand der beiden Aufbewahrungskästen 10a, 10b kann durch Herunterklappen des Fensters 32 dadurch auch in den Innenraum des unteren Aufbewahrungskastens 10b eingegriffen werden.

Die Darstellung der Fig. 8 zeigt eine Schnittansicht der beiden gestapelten Aufbewahrungskästen 10a, 10b. Auch hier ist der Bodenflansch 22 des oberen Aufbewahrungskastens 10a und der Auflageflansch 20 des unteren Aufbewahrungskastens 10b zu erkennen.

Darüber hinaus ist zu erkennen, dass die Sockelwand 24 und die Sockelwand 26 ein Stück weit in den Raum hineinragen, der zwischen den oberen Bereichen der Seitenwände 14, 16 des unteren Aufbewahrungskastens 10b gebildet ist. Diese Stapelanordnung der beiden Aufbewahrungskästen 10a, 10b kann auch dann eingenommen werden, wenn, wie in Fig. 8 dargestellt ist, der untere Aufbewahrungskasten 10b mit dem Deckel 34 versehen ist. Denn die Unterkanten der Sockelwände 24, 26 liegen entweder noch oberhalb der Oberseite des Deckels 34 oder auf der Oberseite des Deckels 34 auf.

Fig. 9 zeigt eine vergrößerte Einzelheit der Darstellung der Fig. 8, nämlich den in Fig. 8 links dargestellten Bereich mit dem Verschieberiegel 38. Zu erkennen ist in Fig. 9 zunächst, dass die Sockelwand 26 im gestapelten Zustand der beiden Aufbewahrungskästen 10a, 10b so angeordnet ist, dass die Vorsprünge 50 mit ihrer Unterseite kurz oberhalb der Oberseite des Deckels 34 des unteren Aufbewahrungskastens 10b oder leicht oberhalb der Oberseite des Deckels 34 liegen. Die Oberseiten der Vorsprünge 50 sind dadurch unterhalb der Kulissenführungen 44 in der in Fig. 9 linken Seitenwand 16 des unteren Aufbewahrungskastens 10b angeordnet. Dadurch können die Verriegelungsvorsprünge 42 am Verschieberiegel 38, die sich durch die schlitzförmigen Kulissenführungen 44 auf die Innenseite der Seitenwand 16 erstrecken, über die Vorsprünge 50 geschoben werden. In der Darstellung der Fig. 9 ist die Freigabestellung des Verschieberiegels 38 dargestellt. In diesem Zustand befinden sich die Verriegelungsvorsprünge 42 also noch hinter den Vorsprüngen 50, so dass der obere Aufbewahrungskasten 10a noch nach oben abgehoben werden könnte. Wird ausgehend von der in Fig. 9 dargestellten Freigabestellung aber der Verschieberiegel 38 nach vorne, also aus der Zeichenebene nach vorne heraus, verschoben, so gelangen die Verriegelungsvorsprünge 42 in eine Position oberhalb der Vorsprünge 50. Dadurch ist eine Bewegung der Vorsprünge 50 und damit auch des oberen Aufbewahrungskastens 10a nach oben blockiert. Die beiden Aufbewahrungskästen 10a, 10b sind dann aneinander gesichert und können wie eine Einheit transportiert werden.

Die Darstellung der Fig. 10 zeigt eine in Fig. 8 rechts dargestellte Einzelheit, nämlich im Bereich des Verschieberiegels 36. Auch in dieser Darstellung ist zu erkennen, dass in der in Fig. 10 dargestellten Freigabestellung die Vorsprünge 50 der Sockelwand 24 sich nach außen erstrecken, dass die Verschiebevorsprünge 42 des Verschieberiegels 36 aber noch neben den Vorsprüngen 50 angeordnet sind. Erst dann, wenn der Verschieberiegel 36 in Fig. 10 nach vorne aus der Zeichenebene heraus verschoben wird, gelangen die Verschiebevorsprünge 42 in eine Position oberhalb der Vorsprünge 50 der Sockelwand 24 und verhindern dann dadurch, dass der obere Aufbewahrungskasten 10a vom unteren Aufbewahrungskasten 10b abgehoben werden kann.

Die Darstellung der Fig. 11 zeigt einen vergrößerten Ausschnitt der Fig. 1. Zu erkennen ist der Schnapphaken 40 im oberen Bereich der Seitenwand 16, der den Deckel 34 in seiner geschlossenen Position hält. Der Schnapphaken 40 ist dabei dadurch federnd in der Seitenwand 16 angeordnet, dass er innerhalb einer U-förmigen Ausnehmung 94 in der Seitenwand 16 angeordnet ist. Der Schnapphaken 40 wird also an drei Seiten von der Ausnehmung 94 umgeben und ist dadurch lediglich durch einen stegartigen Abschnitt der Seitenwand 16 mit dem übrigen Material der Seitenwand 16 verbunden. Der Schnapphaken 40 kann dadurch federnd ausweichen und aus der Ebene der Seitenwand 16 ausgelenkt werden, in Fig. 11 also beispielsweise nach außen, in die Zeichenebene hinein. Eine solche Bewegung des Schnapphakens 40 ist erforderlich, wenn der Deckel 34 auf den Aufbewahrungskasten 10 aufgesetzt wird. Eine Seitenkante 96 des Deckels gelangt beim Aufsetzen des Deckels in den Bereich einer Anlaufschräge 98 des Schnapphakens 40. Durch diese Anlaufschräge 98 wird der Schnapphaken 40 beim Herunterdrücken des Deckels nach außen ausgelenkt. Sobald der Deckel in der in Fig. 11 dargestellten Position angelangt ist, federt der Schnapphaken 40 wieder nach vorne und gelangt dadurch ein Stück weit über den Deckel 34. Der Deckel 34 wird dadurch auf dem Aufbewahrungskasten 10 gehalten. Allerdings ist der Deckel unterhalb des Schnapphakens 40 mit einer Anlaufschräge versehen, siehe Fig. 12, so dass der Deckel dann, wenn der Schnapphaken 14 noch federn kann, wieder gegen einen leichten Widerstand vom Aufbewahrungskasten 10 abgehoben werden kann. Der Deckel 34 fällt dadurch nicht von selbst vom Aufbewahrungskasten 10 ab, wenn der Aufbewahrungskasten 10 mit dem aufgesetzten Deckel 34 transportiert wird.

Um den Deckel 34 so am Aufbewahrungskasten 10 zu sichern, dass der Deckel 34 nicht mehr zerstörungsfrei abgehoben werden kann, wird der Verschieberiegel 38 in seine Verriegelungsstellung bewegt. In der Darstellung der Fig. 11 wäre dies eine Bewegung der Verschiebevorsprünge 42 nach links innerhalb der schlitzförmigen Kulissenführungen 44.

Fig. 12 zeigt eine Schnittansicht des Aufbewahrungskastens 10 im Bereich des Verschieberiegels 38, wobei der Schnitt durch den Schnapphaken 40 der Seitenwand 16 gelegt ist. Fig. 12 zeigt den Freigabezustand des Verschieberiegels 38. Zu erkennen ist eine Anlaufschräge 100 am Deckel 34 unterhalb des Schnapphakens 40. Es ist zu erkennen, dass im Zustand der Fig. 12 der Deckel 34 beim Abheben über die Anlaufschräge 100 den Schnapphaken 40 nach außen drückt und so vom Aufbewahrungskasten 10 abgehoben werden kann.

Wird der Verschieberiegel 38 in seine Verriegelungsstellung bewegt, in Fig. 12 also nach rechts vorne geschoben, so wird der Blockiervorsprung 82, siehe auch Fig. 5, unmittelbar hinter dem Schnapphaken 40 angeordnet. Gegebenenfalls kann der Blockiervorsprung 82 auch an der Rückseite des Schnapphakens 40 anliegen. Ist diese Position erreicht, kann der Schnapphaken 40 beim Abheben des Deckels 34 nicht mehr nach hinten ausweichen. Der Deckel 34 wird dadurch sicher in der in Fig. 12 dargestellten und auf den Aufbewahrungskasten 10 aufgesetzten Position gehalten.

## Patentansprüche

1. Aufbewahrungskasten (10) für Kleinteile, insbesondere Schrauben, mit einem Boden (74) und wenigstens zwei Seitenwänden (14, 16), die vom Boden (74) ausgehen und einander gegenüberliegen, wobei der Boden (74) und/oder die Seitenwände (14, 16) wenigstens einen Auflageflansch (20) zum Stapeln mehrerer gleichartiger Aufbewahrungskästen (10) aufweisen, wobei im gestapelten Zustand zweier Aufbewahrungskästen (10) ein unterer Endbereich der ersten Seitenwand (14) eines oberen Aufbewahrungskastens parallel zu einem oberen Endbereich der ersten Seitenwand (14) des unteren Aufbewahrungskastens und ein unterer Endbereich der zweiten Seitenwand (16) eines oberen Aufbewahrungskastens parallel zu einem oberen Endbereich der zweiten Seitenwand (16) des unteren Aufbewahrungskastens angeordnet ist, wobei wenigstens an einer der Seitenwände (14, 16) wenigstens ein Riegel (36, 38) vorgesehen ist, der zwischen einer Freigabestellung und einer Verriegelungsstellung bewegbar ist und der in der Verriegelungsstellung zwei aufeinandergestapelte Aufbewahrungskästen aneinander sichert und in der Freigabestellung freigibt, **dadurch gekennzeichnet, dass** der Riegel als Verschieberiegel (36, 38) ausgebildet ist und mittels einer Kulissenführung (44) verschiebbar am oberen Endbereich der ersten und/oder zweiten Seitenwand (14, 16) oder am unteren Endbereich der ersten und/oder zweiten Seitenwand (14, 16) angeordnet ist und wobei der Riegel (36, 38) in der Verriegelungsstellung einen Deckel (34) des Aufbewahrungskastens (10) verriegelt.

2. Aufbewahrungskasten nach Anspruch 1, **dadurch gekennzeichnet, dass** der Riegel (36, 38) in der Verriegelungsstellung einen Hinterschnitt an wenigstens einem unteren Endbereich einer der Seitenwände (14, 16) oder an wenigstens einem oberen Endbereich einer der Seitenwände (14, 16) hintergreift und in der Freigabestellung den Hinterschnitt freigibt.

3. Aufbewahrungskasten nach Anspruch 1 oder 2, **dadurch gekennzeichnet, dass** die Kulissenführung (44) mittels wenigstens eines Schlitzes in der ersten und/oder zweiten Seitenwand (14, 16) und wenigstens eines hinterschnittenen Vorsprungs an dem Verschieberiegel (36, 38) gebildet ist.

4. Aufbewahrungskasten nach Anspruch 3, **dadurch gekennzeichnet, dass** der hinterschnittene Vorsprung (42) an dem Verschieberiegel (36, 38) als Rastelement ausgebildet ist.

5. Aufbewahrungskasten nach wenigstens einem der vorstehenden Ansprüche, **dadurch gekennzeichnet, dass** die erste Seitenwand (14) eine sich unterhalb des Bodens (74) erstreckende erste Sockelwand (24) und die zweite Seitenwand (16) eine sich unterhalb des Bodens (74) erstreckende zweite Sockelwand (26) aufweist und dass die erste und die zweite Sockelwand (24, 26) mit parallel zum Boden (74) und vom Innenraum des Aufbewahrungskastens (10) weg nach außen vorragenden Vorsprüngen (50) versehen sind, die den Hinterschnitt bilden, und dass jeweils ein Riegel (36, 38) am oberen Endbereich des oberen Endes der ersten und zweiten Seitenwand (14, 16) vorgesehen ist, um diese zu hintergreifen.

6. Aufbewahrungskasten nach einem der vorstehenden Ansprüche, **dadurch gekennzeichnet, dass** der Riegel eine erste und eine zweite Verriegelungsstellung aufweist, wobei in der ersten Verriegelungsstellung der Deckel des Aufbewahrungskastens verriegelbar ist und in der zweiten Verriegelungsstellung sowohl der Deckel verriegelbar als auch zwei gestapelte Aufbewahrungskästen miteinander verriegelbar sind.

7. Aufbewahrungskasten nach einem der vorstehenden Ansprüche, **dadurch gekennzeichnet, dass** ein Siegelstecker (84) vorgesehen ist, der durch den Riegel (36, 38) hindurchsteckbar ist und der eine Bewegung des Riegels (36, 38) begrenzt oder blockiert.

8. Aufbewahrungskasten nach Anspruch 7, **dadurch gekennzeichnet, dass** der Siegelstecker (84) eine Sollbruchstelle (88) aufweist und nach dem Einstecken in den Riegel (36, 38) nur durch Zerstören des Siegelsteckers (84) gelöst werden kann.

9. Aufbewahrungskasten nach Anspruch 7 oder 8, **dadurch gekennzeichnet, dass** der Siegelstecker (84) durch den Riegel (36, 38) hindurch in den Deckel (34) einsteckbar ist.

10. Aufbewahrungskasten nach Anspruch 6 bis 7 und insbesondere Anspruch 8 oder 9, **dadurch gekennzeichnet, dass** bei eingestecktem Siegelstecker der Riegel lediglich zwischen der ersten und der zweiten Verriegelungsstellung bewegt werden kann.

11. Aufbewahrungskasten nach wenigstens einem der vorstehenden Ansprüche, **dadurch gekennzeichnet, dass** ein Deckel (34) für den Aufbewahrungskasten (10) vorgesehen ist, wobei zum Sichern des Deckels (34) wenigstens an der ersten Seitenwand (14) federnd ausgebildeten Rastelemente vorgesehen sind und wobei die federnd ausgebildeten Rastelemente in der Verriegelungsstellung des Riegels (36, 38) durch den Riegel (36, 38) in einer Haltestellung blockiert sind.

12. Aufbewahrungskasten nach wenigstens einem der vorstehenden Ansprüche, **dadurch gekennzeichnet, dass** ein Deckel (34) für den Aufbewahrungskasten (10) vorgesehen ist, wobei der Deckel (34) im geschlossenen Zustand unterhalb einer durch die Oberkanten der Seitenwände (14, 16) definierten gedachten Ebene angeordnet ist und wobei der Deckel (34) wenigstens einen sich in Richtung auf die gedachte Ebene erstreckenden Griffvorsprung aufweist.

13. Aufbewahrungskasten nach wenigstens einem der vorstehenden Ansprüche, **dadurch gekennzeichnet, dass** der Boden (74) eine in Längsrichtung des Aufbewahrungskastens (10) verlaufende Nut (62) oder Anschläge zur Ausbildung einer in Längsrichtung des Aufbewahrungskastens verlaufenden nutartigen Aufnahme aufweist.

14. Aufbewahrungskasten nach wenigstens einem der vorstehenden Ansprüche, **dadurch gekennzeichnet, dass** ein Deckel (34) für den Aufbewahrungskasten (10) vorgesehen ist, wobei der Deckel (34) mit einer in Längsrichtung des Aufbewahrungskastens (10) verlaufenden weiteren Nut (70) oder Anschlägen zur Ausbildung einer in Längsrichtung des Aufbewahrungskastens (10) verlaufenden weiteren nutartigen Aufnahme versehen ist.

## Claims

1. Storage box (10) for small parts, in particular screws, comprising a bottom (74) and at least two lateral walls (14, 16), which extend from the bottom (74) and lie opposite each other, wherein the bottom (74) and/or the lateral walls (14, 16) have at least one support flange (20) for stacking multiple identical storage boxes (10), wherein, when two storage boxes (10) are in the stacked state, a lower end region of the first lateral wall (14) of an upper storage box is arranged parallel to an upper end region of the first lateral wall (14) of the lower storage box, and a lower end region of the second lateral wall (16) of an upper storage box is arranged parallel to an upper end region of the second lateral wall (16) of the lower storage box, wherein at least one of the lateral walls (14, 16) is provided with at least one bar (36, 38), which is movable between a release position and a locking position and which, in the locking position, secures together two storage boxes stacked one on top of the other and, in the release position, releases them, **characterized in that** the bar is designed as a slide bar (36, 38) and is arranged slidably, by means of a sliding-block guide (44), on the upper end region of the first and/or second lateral wall (14, 16) or on the lower end region of the first and/or second lateral wall (14, 16), and wherein the bar (36, 38), in the locking position, locks a lid (34) of the storage box (10).

2. Storage box according to Claim 1, **characterized in that** the bar (36, 38), in the locking position, engages behind an undercut on at least one lower end region of one of the lateral walls (14, 16) or on at least one upper end region of one of the lateral walls (14, 16), and, in the release position, releases the undercut.

3. Storage box according to Claim 1 or 2, **characterized in that** the sliding-block guide (44) is formed by means of at least one slit in the first and/or second lateral wall (14, 16) and by means of at least one undercut projection on the slide bar (36, 38).

4. Storage box according to Claim 3, **characterized in that** the undercut projection (42) on the slide bar (36, 38) is designed as a latch element.

5. Storage box according to at least one of the preceding claims, **characterized in that** the first lateral wall (14) has a first base wall (24) extending underneath the bottom (74), and the second lateral wall (16) has a second base wall (26) extending underneath the bottom (74), and **in that** the first and the second base wall (24, 26) are provided with projections (50) which are parallel to the bottom (74) and which protrude outward from the interior of the storage box (10) and form the undercut, and **in that** a respective bar (36, 38) is provided on the upper end region of the upper end of the first and second lateral wall (14, 16) in order to engage behind same.

6. Storage box according to one of the preceding claims, **characterized in that** the bar has a first and a second locking position, wherein, in the first locking position, the lid of the storage box can be locked, and, in the second locking position, the lid can be locked and also two stacked storage boxes can be locked onto each other.

7. Storage box according to one of the preceding claims, **characterized in that** a sealing plug (84) is provided which can be pushed through the bar (36, 38) and which limits or blocks a movement of the bar (36, 38).

8. Storage box according to Claim 7, **characterized in that** the sealing plug (84) has a predetermined breaking point (88) and, after being pushed into the bar (36, 38), can be released only by destruction of the sealing plug (84) .

9. Storage box according to Claim 7 or 8, **characterized in that** the sealing plug (84) can be pushed through the bar (36, 38) into the lid (34).

10. Storage box according to Claims 6 to 7 and in particular Claim 8 or 9, **characterized in that**, with the sealing plug pushed in, the bar can be moved only between the first and second locking position.

11. Storage box according to at least one of the preceding claims, **characterized in that** a lid (34) is provided for the storage box (10), wherein, in order to secure the lid (34), resilient latch elements are provided at least on the first lateral wall (14), and wherein the resilient latch elements, in the locking position of the bar (36, 38), are blocked in a holding position by the bar (36, 38).

12. Storage box according to at least one of the preceding claims, **characterized in that** a lid (34) is provided for the storage box (10), wherein the lid (34), in the closed state, is arranged underneath an imaginary plane defined by the upper edges of the lateral walls (14, 16), and wherein the lid (34) has at least one gripping projection extending in the direction of the imaginary plane.

13. Storage box according to at least one of the preceding claims, **characterized in that** the bottom (74) has a groove (62) running in the longitudinal direction of the storage box (10) or has abutments for forming a groove-like recess running in the longitudinal direction of the storage box.

14. Storage box according to at least one of the preceding claims, **characterized in that** a lid (34) is provided for the storage box (10), wherein the lid (34) is provided with a further groove (70) running in the longitudinal direction of the storage box (10) or with abutments for forming a further groove-like recess running in the longitudinal direction of the storage box (10) .

## Revendications

1. Boîte de rangement (10) pour petites pièces, notamment vis, avec un fond (74) et au moins deux parois latérales (14, 16) qui s'étendent depuis le fond (74) et sont opposées l'une à l'autre, le fond (74) et/ou les parois latérales (14, 16) présentant au moins une bride d'appui (20) pour empiler plusieurs boîtes de rangement (10) de même type, à l'état empilé de deux boîtes de rangement (10), une zone d'extrémité inférieure de la première paroi latérale (14) d'une boîte de rangement supérieure étant agencée parallèlement à une zone d'extrémité supérieure de la première paroi latérale (14) de la boîte de rangement inférieure et une zone d'extrémité inférieure de la deuxième paroi latérale (16) d'une boîte de rangement supérieure étant agencée parallèlement à une zone d'extrémité supérieure de la deuxième paroi latérale (16) de la boîte de rangement inférieure, au moins un verrou (36, 38) étant prévu sur au moins l'une des parois latérales (14, 16), lequel peut être déplacé entre une position de libération et une position de verrouillage et qui, dans la position de verrouillage, sécurise l'une contre l'autre deux boîtes de rangement empilées l'une sur l'autre et les libère dans la position de libération, **caractérisée en ce que** le verrou est réalisé sous forme de verrou coulissant (36, 38) et est agencé de manière à pouvoir être déplacé au moyen d'un guide à coulisse (44) sur la zone d'extrémité supérieure de la première et/ou de la deuxième paroi latérale (14, 16) ou sur la zone d'extrémité inférieure de la première et/ou de la deuxième paroi latérale (14, 16), et le verrou (36, 38) verrouillant un couvercle (34) de la boîte de rangement (10) dans la position de verrouillage.

2. Boîte de rangement selon la revendication 1, **caractérisé en ce que** le verrou (36, 38), dans la position de verrouillage, s'engage derrière une contre-dépouille sur au moins une zone d'extrémité inférieure de l'une des parois latérales (14, 16) ou sur au moins une zone d'extrémité supérieure de l'une des parois latérales (14, 16) et, dans la position de libération, libère la contre-dépouille.

3. Boîte de rangement selon la revendication 1 ou 2, **caractérisée en ce que** le guide à coulisse (44) est formé au moyen d'au moins une fente dans la première et/ou la deuxième paroi latérale (14, 16) et d'au moins une saillie en contre-dépouille sur le verrou coulissant (36, 38) .

4. Boîte de rangement selon la revendication 3, **caractérisée en ce que** la saillie en contre-dépouille (42) sur le verrou coulissant (36, 38) est réalisée sous forme d'élément d'encliquetage.

5. Boîte de rangement selon au moins l'une quelconque des revendications précédentes, **caractérisée en ce que** la première paroi latérale (14) présente une première paroi de socle (24) s'étendant sous le fond (74) et la deuxième paroi latérale (16) présente une deuxième paroi de socle (26) s'étendant sous le fond (74) et **en ce que** la première et la deuxième paroi de socle (24, 26) sont pourvues de saillies (50) faisant saillie vers l'extérieur parallèlement au fond (74) et en s'éloignant de l'espace intérieur de la boîte de rangement (10), qui forment la contre-dépouille, et **en ce qu'**un verrou (36, 38) est prévu sur la zone d'extrémité supérieure de l'extrémité supérieure de chacune des première et deuxième parois latérales (14, 16) pour s'engager derrière celles-ci.

6. Boîte de rangement selon l'une quelconque des revendications précédentes, **caractérisée en ce que** le verrou présente une première et une deuxième position de verrouillage, dans la première position de verrouillage, le couvercle de la boîte de rangement pouvant être verrouillé et, dans la deuxième position de verrouillage, à la fois le couvercle pouvant être verrouillé et deux boîtes de rangement empilées pouvant être verrouillées ensemble.

7. Boîte de rangement selon l'une quelconque des revendications précédentes, **caractérisée en ce qu'**il est prévu une fiche de scellement (84) qui peut être insérée à travers le verrou (36, 38) et qui limite ou bloque un mouvement du verrou (36, 38).

8. Boîte de rangement selon la revendication 7, **caractérisée en ce que** la fiche de scellement (84) présente un point destiné à la rupture (88) et ne peut être détachée, après avoir été insérée dans le verrou (36, 38), qu'en détruisant la fiche de scellement (84).

9. Boîte de rangement selon la revendication 7 ou 8, **caractérisée en ce que** la fiche de scellement (84) peut être insérée dans le couvercle (34) à travers le verrou (36, 38).

10. Boîte de rangement selon les revendications 6 à 7, et notamment la revendication 8 ou 9, **caractérisée en ce que**, lorsque la fiche de scellement est insérée, le verrou peut être déplacé uniquement entre la première et la deuxième position de verrouillage.

11. Boîte de rangement selon au moins l'une quelconque des revendications précédentes, **caractérisée en ce qu'**un couvercle (34) est prévu pour la boîte de rangement (10), des éléments d'encliquetage réalisés de manière élastique étant prévus au moins sur la première paroi latérale (14) pour sécuriser le couvercle (34), et les éléments d'encliquetage réalisés de manière élastique étant bloqués dans une position de retenue par le verrou (36, 38) dans la position de verrouillage du verrou (36, 38).

12. Boîte de rangement selon au moins l'une quelconque des revendications précédentes, **caractérisée en ce qu'**un couvercle (34) est prévu pour la boîte de rangement (10), le couvercle (34) étant agencé, à l'état fermé, au-dessous d'un plan imaginaire défini par les bords supérieurs des parois latérales (14, 16), et le couvercle (34) présentant au moins une saillie de préhension s'étendant en direction du plan imaginaire.

13. Boîte de rangement selon au moins l'une quelconque des revendications précédentes, **caractérisée en ce que** le fond (74) présente une rainure (62) s'étendant dans la direction longitudinale de la boîte de rangement (10) ou des butées pour réaliser un logement en forme de rainure s'étendant dans la direction longitudinale de la boîte de rangement.

14. Boîte de rangement selon au moins l'une quelconque des revendications précédentes, **caractérisée en ce qu'**un couvercle (34) est prévu pour la boîte de rangement (10), le couvercle (34) étant pourvu d'une autre rainure (70) s'étendant dans la direction longitudinale de la boîte de rangement (10) ou de butées pour réaliser un autre logement en forme de rainure s'étendant dans la direction longitudinale de la boîte de rangement (10).
